# EUROPÄISCHE PATENTSCHRIFT

(11) **EP 3 784 402 B1**
(45) Veröffentlichungstag und Bekanntmachung des Hinweises auf die Patenterteilung: **28.08.2024**
(21) Anmeldenummer: 19718119.1
(22) Anmeldetag: 11.04.2019
(51) Int. Cl.: B02C 1/02

(54) **BRECHAGGREGAT**
CRUSHER
UNITÉ DE CONCASSAGE

(30) Priorität: 27.04.2018 DE 102018110267
(43) Veröffentlichungstag der Anmeldung: 03.03.2021
(73) Patentinhaber: KLEEMANN GMBH, 73037 Göppingen (DE)
(72) Erfinder: MEYER, Gerd, 73340 Amstetten (DE); TEICHERT, Rainer, 42781 Haan (DE); MEIER, Jochen, 72584 Hülben (DE); KRAUSS, Till, 73098 Rechberghausen (DE)
(74) Vertreter: Herrmann, Jochen
(86) Internationale Anmeldenummer: PCT/EP2019/059215
(87) Internationale Veröffentlichungsnummer: WO 2019/206653

(56) Entgegenhaltungen:
- DE-A1- 102010 015 583
- US-A- 2 636 690

## Beschreibung

Die Erfindung betrifft ein Brechaggregat, insbesondere eines Backenbrechers, mit einer Hochdruckpumpe für die Überlast-Absicherung des Brechaggregats. Ein Brechaggregat des Standes der Technik ist aus US 2636690 A1 bekannt.

Backenbrecher der oben genannten Art werden zur Zerkleinerung von Gesteinsmaterial, beispielsweise von Natursteinen, Beton, Ziegeln oder Recyclingmaterial, verwendet. Das zu zerkleinernde Material wird einer Aufgabeeinheit der Materialzerkleinerungsanlage, beispielsweise in Form eines Trichters, zugeführt und über Transporteinrichtungen dem Brechaggregat zugeführt. Bei einem Backenbrecher bilden zwei schräg zueinander angeordnete Brechbacken einen keilförmigen Schacht aus, in den das zu zerkleinernde Material eingeführt wird. Während eine Brechbacke feststehend angeordnet ist, kann die gegenüberliegende Brechbacke mittels eines Exzenters bewegt werden, und wird an einer Stelleinheit mittels einer Druckplatte abgestützt. Diese ist gegenüber der die bewegliche Brechbacke aufnehmenden Schwinge und der Stelleinheit gelenkig gelagert. Dadurch ergibt sich ein elliptischer Bewegungsablauf der beweglichen Brechbacke, wodurch das Brechgut zerdrückt und in dem Schacht nach unten zu einem Brechspalt geführt wird. Die Spaltweite des Brechspaltes kann mit Hilfe einer Stelleinheit eingestellt werden.

Während des Brechvorgangs ist der Brecher hohen mechanischen Belastungen ausgesetzt. Diese ergeben sich aus der Aufgabegröße, der Kornverteilung und der Druckfestigkeit des zugeführten Materials sowie aus dem gewünschten Zerkleinerungsverhältnis und dem Füllstand des zu brechenden Materials innerhalb des Brechraums des Brechers. Bei fehlerhafter Bedienung der Materialzerkleinerungsanlage, insbesondere dann, wenn ein nicht brechbarer Körper, beispielsweise ein Stahlkörper, in den Brechraum gelangt, kann es zu einer Überlastung des Brechers kommen. Dadurch können Bauteile des Brechers beschädigt werden oder übermäßig schnell verschleißen.

Die Druckplatte kann auch als Sollbruchstelle im Überlastfall dienen. Wenn also im Brechraum ein nicht brechbarer Gegenstand die Brechbacken gegeneinander blockiert, so erhöhen sich die auf die bewegliche Brechbacke wirkenden Kräfte. Diese Kräfte werden in die Druckplatte weitergeleitet. Werden die Kräfte zu hoch, dann knickt die Druckplatte aus. Dadurch weicht die bewegliche Brechbacke aus und der Brechspalt vergrößert sich. Auf diese Weise kann dann der nicht brechbare Gegenstand aus dem Brechraum herausfallen. Eine Beschädigung wichtiger Systemkomponenten des Backenbrechers ist hierdurch zuverlässig verhindert. Es ist erkennbar, dass wegen der Beschädigung der Druckplatte diese Vorgehensweise nur bei einer sehr geringen Häufigkeit von in den Brechraum gelangenden Fremdkörpern sinnvoll anwendbar ist. Es wurde im Stand der Technik daher nach Möglichkeiten gesucht, auch eine Beschädigung der Druckplatte zu vermeiden. Aus diesem Grund schlägt die EP 2 662 142 B1 einen Backenbrecher vor, bei dem die bewegliche Brechbacke wieder über eine Druckplatte abgestützt ist. Die Druckplatte selbst ist an ihrer der beweglichen Brechbacke abgewandten Seite gegenüber einem Hydraulikzylinder abgestützt. Dem Hydraulikzylinder ist ein Hochdruck-Ventil zugeordnet. Falls nun eine Überlastsituation auftritt, so öffnet sich das Ventil und der Hydraulikzylinder löst aus. Dann kann die bewegliche Brechbacke ausweichen, wodurch sich der Brechspalt vergrößert. Nachteilig bei dieser Bauweise ist, dass über den Hydraulikzylinder keine starre Abstützung der beweglichen Brechbacke während des Brechprozesses mehr gewährleistet ist. Der Hydraulikzylinder bringt eine zu hohe Elastizität in das System ein, was das Brechergebnis beeinflusst.

Aufgabe der Erfindung ist es, eine Möglichkeit zu schaffen, mit der im Überlastfall auf das Abstützsystem der Brechbacken effektiv eingewirkt werden kann um den unbrechbaren bzw. schwer brechbaren Gegenstand aus dem Brechmaul entweichen zu lassen indem die Brechbacken gegeneinander ausweichen können.

Diese Aufgabe wird mit einem Brechaggregat gemäß Anspruch 1 gelöst. Demgemäß weist die Hochdruckpumpe für die Überlast-Absicherung des Brechaggregats eine Betätigungseinheit auf, die in einem Gehäuse ein Betätigungselement verstellbar aufnimmt. Das Betätigungselement besitzt mindestens einen Kolben oder es ist an mindestens einen Kolben angekoppelt. Weiterhin sind mindestens ein Aktuator und ein Druckspeicher vorgesehen. Die Betätigungseinheit steht mit dem Aktuator in fluidleitender Verbindung derart, dass in einem Pumphub der Betätigungseinheit ein Übertragungsmittel in eine zweite Kammer des Aktuators gepumpt wird und während des Pumphubs aus einer weiteren ersten Kammer des Aktuators verdrängte Übertragungsmittelmenge in einem Druckspeicher zwischengespeichert wird. Als Übertragungsmittel kann dabei bevorzugt Hydrauliköl zum Einsatz kommen. Mit einer solchen Hochdruckpumpe kann auf einen oder mehrere Aktuatoren des Brechaggregats zugegriffen werden. Beispielsweise kann damit insbesondere ein Aktuator beaufschlagt werden, der in Verbindung mit einer Stelleinheit des Backenbrechers das Brechmaul eines Backenbrechers öffnet, sobald ein nicht brechbarer Gegenstand in das Brechmaul gelangt. Im Rahmen der Erfindung können auch ein oder weitere Aktuatoren vorgesehen sein, um die Öffnungsbewegung des Brechmauls zu unterstützen. Insbesondere kann beispielsweise auch ein als Spannzylinder ausgebildeter Aktuator von der Hochdruckpumpe versorgt werden, wobei der Spannzylinder eine Druckplatte während der Öffnungsbewegung unter Vorspannung hält. Die erfindungsgemäße Hochdruckpumpe kann in einen zumindest teilweise geschlossenen Fluidkreislauf integriert werden, was eine konstruktiv einfache Auslegung wirkungsvoll unterstützt.

Zu diesem Zweck kann es auch weiterhin vorgesehen sein, dass in einem Rückstellhub der Betätigungseinheit der Druckspeicher das Übertragungsmittel der Pumpkammer der Betätigungseinheit zuführt.

Wenn vorgesehen ist, dass die erste Kammer des Aktuators mindestens die gleiche Querschnittsfläche wie die zweite Kammer des Aktuators aufweist, dann wird sichergestellt, dass die den Aktuator versorgende Pumpkammer immer vollständig mit Übertragungsmittel gefüllt ist.

Eine bevorzugte Erfindungsvariante ist dergestalt, dass die Betätigungseinheit in einer Ruhestellung blockierbar ist, und dass nach Freigabe der Betätigungseinheit diese in einer Position steht von der aus sie zur Durchführung des Pumphubs bereitsteht. Dies kann auf einfache Weise beispielsweise dadurch verwirklicht werden, dass die Blockade in der Ruhestellung durch das Einspannen von Übertragungsmittel in einer Kammer, insbesondere in einer als Blockierkammer ausgebildeten Pumpkammer, der Betätigungseinheit erfolgt.

Um ein geschlossenes Kreislaufsystem verwirklichen zu können, sieht eine Erfindungsvariante dann vor, dass die Pumpkammern so miteinander in Verbindung stehen, dass während des Pumphubs die Blockierkammer durch eine Rück-Übertragungsmittel-Menge vom Aktuator versorgt wird und im Rückstellhub die Blockierkammer Übertragungsmittel an eine weitere Pumpkammer abgibt.

Gemäß einer bevorzugten Erfindungsvariante kann es vorgesehen sein, dass ein Auslenkstück vorgesehen ist, das dazu ausgebildet ist die Betätigungseinheit anzutreiben, und dass in der Ruhestellung des Betätigungselements ein möglicher Kontakt zwischen dem Auslenkstück und dem Betätigungselement bzw. den an diesem befestigten Teilen unterbleibt. Das Betätigungselement kann beispielsweise durch ein an einer Antriebswelle angebrachtes Auslenkstück verstellbar sein. Die Antriebswelle kann Teil des Brecherantriebs sein, sodass hohe Kräfte zur Betätigung der Hochdruckpumpe zur Verfügung stehen. Damit lässt sich eine besonders effektive Brechspalt-Verstellung bewirken. Hierbei lässt sich eine Verschleißoptimierung dadurch erreichen, dass an das Betätigungselement ein Verbindungsstück angeschlossen ist, das einen Rollkörper außerhalb des Gehäuses hält. Der Rollkörper kann beispielsweise an einer Steuerkurve ablaufen, um das Betätigungselement zu verstellen.

Eine besonders bevorzugte Erfindungsvariante ist derart, dass der Druckspeicher ein Gehäuse aufweist, in dem ein Kolben gegen die Vorspannung einer Feder verstellbar ist und dass mittels des Kolbens und der Feder Übertragungsmittel im Gehäuse unter Druck setzbar ist. Solche Druckspeicher weisen eine einfache Bauart auf und bedürfen keiner oder nur geringer Zulassungs-Voraussetzungen. Insofern bieten sie gegenüber üblichen Gasdruckspeichern Vorteile.

Das Betätigungselement weist einen einfachen und druckstabilen Aufbau auf, wenn vorgesehen ist, dass die Kolben koaxial in Pumprichtung miteinander verbunden sind, insbesondere einteilig miteinander verbunden sind.

Für die Hochdruckpumpe ergibt sich dann eine einfache Konstruktion, wenn vorgesehen ist, dass ein Kolben des Betätigungselements zwei aktive Seiten aufweist, die einander gegenüberliegend angeordnet sind, und dass jede aktive Seite einer Pumpkammer zugeordnet ist.

Denkbar ist der Einsatz der Hochdruckpumpe in Systemen, bei denen verschiedene Arten von Aktuatoren eingesetzt sind. Um den unterschiedlichen Bedürfnissen dieser Aktuatoren Rechnung tragen zu können, kann es vorgesehen sein, dass bei der Verstellung der Kolben während des Pumphubs unterschiedliche Volumina eines Übertragungsmittels aus den Pumpkammern gefördert werden und/oder dass während des Pumphubs unterschiedliche Drücke in den Pumpkammern erzeugt werden.

Die Erfindung wird im Folgenden anhand eines in den Zeichnungen dargestellten Ausführungsbeispiels näher erläutert. Es zeigen:
- Figur 1: in schematischer Seitenansicht eine Brechanlage,
- Figur 2: in Seitenansicht und schematischer Darstellung ein Brechaggregat der Brechanlage gemäß Figur 1,
- Figur 3: in schematischer Darstellung das Brechaggregat gemäß Figur 2 in Ansicht von unten auf den Brechspalt und in einer ersten Betriebsposition,
- Figur 4: die Darstellung gemäß Figur 3 in einer veränderten Betriebsstellung,
- Figuren 5 bis 7: eine Betätigungseinheit in verschiedenen Betriebsstellungen und
- Figuren 8 bis 12: hydraulische Schaltbilder.

Figur 1 zeigt eine Brechanlage 10, nämlich eine mobilen Backenbrecher-Anlage. Diese Brechanlage 10 besitzt einen Aufgabetrichter 11. Mittels z.B. eines Baggers kann die Brechanlage 10 im Bereich des Aufgabetrichters 11 mit zu brechendem Gesteinsmaterial beladen werden. Im Anschluss an den Aufgabetrichter 11 ist eine Siebeinheit 12 vorgesehen. Die Siebeinheit 12 weist wenigstens ein Siebdeck 12.1, 12.2 auf. Im vorliegenden Ausführungsbeispiel sind zwei Siebdecks 12.1, 12.2 verwendet. Mit dem ersten Siebdeck 12.1 kann aus dem Brechgut eine Kornfraktion ausgesiebt werden, die schon eine geeignete Größe besitzt. Dieser Teilstrom muss nicht durch das Brechaggregat 20 geleitet werden. Vielmehr wird es am Brechaggregat 20 im Bypass vorbeigeleitet, um das Brechaggregat 20 nicht zu belasten. Am zweiten Siebdeck 12.2 wird aus der zuvor ausgesiebt Teilfraktion nochmals eine feinere Korn-Fraktion ausgesiebt. Dieses sogenannte Feinkorn kann dann über ein Seitenband 13, welches beispielsweise von einem endlos umlaufenden Fördermittel gebildet wird, ausgetragen werden.

Der Materialstrom, welcher am ersten Siebdeck 12.1 nicht ausgesiebt wird, wird dem Brechaggregat 20 zugefördert. Das Brechaggregat 20 weist eine feststehende Brechbacke 21 und eine bewegliche Brechbacke 22 auf. Zwischen den beiden Brechbacken 21, 22 ist ein Brechraum 23 gebildet. An ihrem unteren Ende begrenzen die beiden Brechbacken 21, 22 einen Brechspalt 24. Die beiden Brechbacken 21, 22 formen mithin einen zum Brechspalt 24 hin konvergierenden Brechraum 23. Die feststehenden Brechbacke 21 ist fest im Brechergestell 17 montiert. Die bewegliche Brechbacke 22 wird von einem Brecherantrieb 30 in bekannter Weise angetrieben. Der Brecherantrieb 30 weist eine Antriebswelle 31 auf, auf der ein Schwungrad 30.1 drehfest montiert ist. Dies wird später näher erläutert. Wie Figur 1 weiter erkennen lässt, weist die Brechanlage unterhalb des Brechspalts 24 des Brechaggregats 20 ein Brecherabzugsband 14 auf. Sowohl das im Bypass an dem Brechaggregat 20 vorbeigeleitete Siebgut, welches an dem ersten Siebdeck 12.1 ausgesiebt wird, als auch das im Brechraum gebrochene Gesteinsmaterial fällt auf das Brecherabzugsband 14. Das Brecherabzugsband 14 fördert dieses Gesteinsmaterial aus dem Arbeitsbereich der Maschine, um es auf eine Vorratshalde zu transportieren. Wie Figur 1 zeigt, kann ein Magnet 15 verwendet sein, der in einem Bereich oberhalb des Brecherabzugsbands 14 angeordnet ist. Mit dem Magnet 15 können Eisenteile aus dem transportierten Brechgut herausgehoben werden.

Figur 1 lässt schließlich erkennen, dass es sich bei der vorliegenden Brechanlage 10 um eine mobile Brechanlage handelt. Sie weist ein Maschinechassis auf, das von zwei Fahrwerken 16, insbesondere zwei Ketten-Fahrwerken getragen ist. Selbstverständlich ist die Erfindung nicht auf die Verwendung in mobilen Brechanlagen beschränkt. Denkbar ist auch der Einsatz in stationären Anlagen.

In Figur 2 ist der kinematische Aufbau des Brechaggregats 20 in Seitenansicht schematisch nochmals näher detailliert. Aus dieser Darstellung sind die feststehende Brechbacke 21 und die bewegliche Brechbacke 22 gut erkennbar. Die bewegliche Brechbacke 22 kann, wie vorliegend in Form einer Brechschwinge ausgebildet sein. Sie weist oben eine Lagerstelle auf, über die sie, drehbar gelagert, mit der Antriebswelle 31 verbunden ist. Die Antriebswelle 31 ist zum einen am Brechergestell 17 drehbar und zum anderen mit dem exzentrischen Teil der Antriebswelle, beispielsweise einem Hebel, in einem Lager 32 der beweglichen Brechbacke 22 drehbar gelagert. Mit der Antriebswelle 31 ist ein Schwungrad 30.1 mit großer Masse drehfest gekoppelt. Die Antriebswelle 31 selbst ist exzentrisch ausgeführt. Damit führt bei einer Drehbewegung der Antriebswelle 31 die bewegliche Brechbacke 22 ebenfalls eine der Exzenter-Bewegung folgende, taumelnde Kreisbewegung durch. Im Bereich des freien Endes der beweglichen Brechbacke 22 ist eine Druckplatte 50 vorgesehen. Die Druckplatte 50 ist über ein Druckplattenlager 51 an der beweglichen Brechbacke 22 abgestützt. Ein weiteres Druckplattenlager 52 stützt die Druckplatte 50 gegenüber einer Stelleinheit 60 ab.

Die Stelleinheit 60 dient dazu den Brechspalt 24 zwischen den beiden Brechbacken 21, 22 einzustellen.

Um während des Brechvorgangs die Zuordnung der Druckplatte 50 zur Stelleinheit 60 einerseits und zu der beweglichen Brechbacke 22 andererseits definiert aufrechterhalten zu können, ist ein Spannzylinder 40 vorgesehen. Der Spannzylinder 40 weist eine Kolbenstange 41 auf, die an ihrem einen Ende ein Befestigungselement 42 trägt. Das Befestigungselement 42 ist schwenkbar an der beweglichen Brechbacke 22 festgemacht. Die Kolbenstange 41 ist an einen Kolben 45 angeschlossen. Der Kolben 45 ist in dem Spannzylinder 40 linear verstellbar. Das Gehäuse des Spannzylinders 40 ist von einem Träger 44 getragen. Der Träger 44 ist über wenigstens eine, vorzugsweise zwei Druckfedern 43 gegenüber einem Bauteil des Brechergestells 17 abgestützt. Entsprechend wird eine Federvorspannung eingebracht. Die Federvorspannung zieht das Gehäuse des Spannzylinders 40 und mit diesem den Kolben 45 und die Kolbenstange 41. Auf diese Weise wird eine Spannkraft in die bewegliche Brechbacke 22 eingebracht, die sich in die Druckplatte 50 überträgt. Dementsprechend wird damit die Druckplatte 50 zwischen der beweglichen Brechbacke 22 und der Stelleinheit 60 geklemmt und vorgespannt gehalten.

Figur 3 lässt erkennen, dass die Druckplatte 50 zwischen den beiden Druckplattenlagern 51, 52 gehalten ist. Im vorliegenden Ausführungsbeispiel weist die Stelleinheit 60 unter anderem zwei Stellkörper 60.1, 60.2 auf, die wie vorliegend in Form von Verstellkeilen ausgebildet sein können. Die Verstellkeile sind mit ihren Keilflächen 63 aneinander gelegt. Die Verstellkeile sind so ausgestaltet, dass sie im zusammengefügten Zustand, also wenn sie an den Keilflächen 63 aneinanderliegen, die gegenüberliegenden Stützflächen 62 der Verstellkeile 60.1, 60.2 im Wesentlichen parallel zueinander stehen.

Wie die Figuren 3 und 4 zeigen, ist jedem Stellkörper 60.1, 60.2 ein Aktuator 80 zugeordnet. Die Aktuatoren 80 sind vorzugsweise baugleich ausgeführt. Die Aktuatoren 80 können als Hydraulikzylinder ausgeführt sein. Die Aktuatoren 80 weisen ein Koppelstück 81 auf. Mit diesem Koppelstück 81 sind sie mit jeweils ihrem zugeordneten Stellkörper 60.1, 60.2 verbunden. An das Koppelstück 81 ist ein Kolben 82 angekoppelt, der in einem Zylindergehäuse des Aktuators 80, infolge einer Verstellung eines Hydraulikfluids, geführt werden kann. Zur Befestigung der Aktuatoren 80 sind Halterungen 83 verwendet. Mit diesen Halterungen 83 sind die Aktuatoren 80 mit dem Brechergestell 17 verbunden.

Gemäß einer bevorzugten Erfindungsvariante sind die Aktuatoren 80 bidirektional wirkend. Sie werden dazu verwendet die Einstellung des Brechspalts 24 während des normalen Brechbetriebs zu ermöglichen. Dementsprechend können sie beispielweise über eine Steuerung angesteuert werden. Da beide Aktuatoren 80 fest an die Stellkörper 60.1, 60.2 angekoppelt sind, lassen sich die Stellkörper 60.1, 60.2 mit den Aktuatoren 80 linear verschieben. Abhängig von der Einstell-Position der Stellkörper 60.1, 60.2 wird dann die Spaltweite des Brechspalts 24 festgelegt. Der Spannzylinder 40 fährt die Verstellbewegung nach, sodass garantiert ist, dass die Druckplatte 50 stets sicher zwischen den beiden Druckplattenlager 51, 52 gehalten ist.

Während in Figur 3 ein kleiner Brechspalt 24 eingestellt ist, ist in Figur 4 verändert, ein großer Brechspalt 24 eingestellt.

Wie Figuren 3 und 4 weiter erkennen lassen, ist die feststehende Brechbacke 21 am Brechergestell 17 abgestützt. Im Bereich hinter der feststehenden Brechbacke 21 ist an dem Brechergestell 17 ein Lastsensor 70 befestigt. Der Lastsensor 70 misst die Dehnung des Brechergestells 17 in dem Bereich, in dem der Lastsensor 70 festgemacht ist. Selbstverständlich kann der Lastsensor 70 auch an einer anderen geeigneten Stelle am Brechergestell 17 festgemacht sein. Denkbar ist auch, dass der Lastsensor 70 einer der beiden Brechbacken 21, 22 oder einem im Brechbetrieb sonstigen hochbelasteten Maschinenbauteil zugeordnet ist.

Wie die Darstellung der Figur 2 zeigt, ist auf der Antriebswelle 31 ein zusätzliches Auslenkstück 33 drehfest angeordnet. Das Auslenkstück 33 kann beispielsweise von einem scheibenförmigen Element, vorliegend insbesondere von einer Kurvenscheibe gebildet sein. Das scheibenförmige Element bildet mit seinem Umfang eine Steuerkurve aus.

Figur 2 lässt weiter erkennen, dass dem Brechaggregat 20 eine Betätigungseinheit 100 in Form einer Hochdruckpumpe zugeordnet ist. Der Aufbau der Betätigungseinheit 100 wird später unter Bezugnahme auf die Figuren 5 bis 7 näher erläutert.

In den Figuren 5 bis 7 ist nun der Aufbau der Betätigungseinheit 100 detailliert. Wie diese Darstellungen zeigen, weist die Betätigungseinheit 100 ein Gehäuse 101 auf.

Das Gehäuse 101 kann wenigstens eine, im vorliegenden Ausführungsbeispiel bevorzugt drei Pumpkammern 102, 103 und 104 bilden. Jede Pumpkammer 102, 103 und 104 ist mit einem Fluidanschluss 100.2, 100.3, 100.4 ausgerüstet. In dem Gehäuse 100.1 ist ein Betätigungselement 110 gelagert.

Das Betätigungselement 110 kann in dem Gehäuse 100.1 linear verstellt werden. Das Betätigungselement 110 weist einen ersten Kolben 110.1 und einen zweiten Kolben 110.2 auf. Denkbar sind auch Ausführungsformen, bei denen nur ein Kolben 110.1 verwendet ist. Der erste Kolben 110.1 weist gegenüber dem zweiten Kolben 110.2 einen relativ größeren Durchmesser auf.

An den ersten Kolben 110.1 ist ein Verbindungsstück 110.3 angeschlossen. Mittels des Verbindungsstücks 110.3 ist das Betätigungselement 110 aus dem Gehäuse 100.1 herausgeführt das Verbindungsstück 110.3 trägt einen Kopf 120. Mit dem Kopf 120 ist ein Rollkörper 130 drehbar verbunden. Der Rollkörper 130 kann, wie vorliegend dargestellt, die Form eines Rades aufweisen. Der Rollkörper 130 besitzt eine äußere umlaufende Lauffläche 131.

Wie die Zeichnungen erkennen lassen, ist das Betätigungselement 110 in dem Gehäuse 100.1 gegen die Vorspannung einer Feder 140 abgestützt. Dabei wirkt die Feder 140 bevorzugt im Bereich eines der Kolben 110.1, 110.2 auf das Betätigungselement 110 ein und kann platzsparend in einer der Pumpkammern, vorzugsweise in der ersten Pumpkammer 102 untergebracht sein.

Die Betätigungseinheit 100 ist räumlich dem Auslenkstück 33 zugeordnet (siehe Fig. 2). Der Rollkörper 130 ist dazu ausgebildet auf einer Steuerkurve des Auslenkstücks 33 abzurollen, wenn sich dieses gemeinsam mit der Antriebswelle 31 dreht.

Figur 5 zeigt die Betätigungseinheit 100 in ihrer Grundstellung. Der Backenbrecher arbeitet normal. Es sind keine Überlastsituationen vorhanden. In diesem Zustand ist über den Fluidanschluss 100.4 ein Steuerdruck an die Pumpkammer 104 angelegt. Dieser Steuerdruck blockiert das Betätigungselement 110 in der in Figur 5 gezeigten Stellung. Die Feder 114 übt eine Federvorspannung auf das Betätigungselement 110 aus und zwar entgegen dem Druck in der Pumpkammer 104.

Tritt nun ein Überlastfall auf, so ergibt sich zunächst die Betriebsstellung gemäß Figur 6. Dementsprechend wird das Betätigungselement 110 ausgefahren. Zu diesem Zweck wird der Steuerdruck von der Pumpkammer 104 abgenommen. Über eine fluidleitende Verbindung wird das Fluid aus der Pumpkammer 104 in die zweite Pumpkammer 103 umgeleitet. Die Feder 140 kann sich entspannen, wodurch das Betätigungselement 110 ausgefahren wird in der Bildebene gemäß Figur 6 wird daher das Betätigungselement 110 nach rechts versetzt. Zusätzlich oder alternativ kann über den Fluidanschluss 100.2 ein Druck auf das Betätigungselement 110 aufgebracht werden, um es in seine ausgefahrene Position zu bewegen. Dieser Druck kann vorzugsweise am Fluidanschluss 100.2 angelegt werden, sodass er auch in der ersten Pumpkammer 102 wirkt. Entsprechend bewirkt oder unterstützt dieser Druck das Ausfahren des Betätigungselements 110. Wenn das Betätigungselement 110 ausgefahren ist, so liegt der Rollkörper 130 an der Steuerkurve an. Wenn sich die Antriebswelle 31 und mit ihr die Steuerkurve dreht, so rollt der Rollkörper 130 auf der Steuerkurve ab. Entsprechend fährt der Rollkörper 130 die Kontur der Steuerkurve nach. Sobald der Rollkörper 130 auf das Auslenkstück 33 auffährt, ergibt sich die in Figur 7 dargestellte Situation. Dann wirkt eine Kraft F auf den Rollkörper 130 ein. Es ist dies die Kraft, die durch die Bewegungsenergie der bewegten Teile des Backenbrechers und des Brechbackenantriebs induziert wird. Die Kraft kann einen erheblichen Kraftbetrag alleine dadurch erhalten, dass durch die hohen bewegten Massen (bewegliche Brechbacke 22, Schwungrad 30.1) eine hohe kinetische Energie im System hier verfügbar ist. Entsprechend kann eine besonders hohe Kraft am Betätigungselement 110 verfügbar gemacht werden. Das Auslenkstück 33 schiebt also das Betätigungselement 110 ausgehend aus der in Figur 6 gezeigten Position in das Gehäuse 100.1 hinein. Dabei verdrängt der erste Kolben 110.1 das Hydraulikfluid in der zweiten Pumpkammer 103. Gleichzeitig verdrängt der Kolben 110.2 das Hydraulikfluid in der ersten Pumpkammer 102. Das Hydraulikfluid in der Pumpkammer 103 wird dem Spannzylinder 40 zugeleitet. Das Hydraulikfluid in der Pumpkammer 102 wird dem Aktuator 80 zugeleitet. Hierdurch werden sowohl der Spannzylinder 40 als auch der Aktuator 80, die beide als Hydraulikzylinder ausgebildet sind, verstellt.

Wie dies vorstehend erwähnt wurde, ist es vorteilhaft, wenn nicht nur ein Aktuator 80, sondern beide Aktuatoren 80 gleichzeitig verstellt werden. Hierdurch lässt sich der Brechspalt 24 innerhalb kürzester vergrößern. In diesem Fall sind an die erste Pumpkammer 102 beide Aktuatoren 80 angeschlossen.

Infolge einer Verstellung der beiden Aktuatoren 80 werden die beiden Stellkörper 60.1 und 60.2 gegeneinander verschoben. Hierdurch kann die bewegliche Brechbacke 22 ausweichen, sodass sich der Brechspalt 24 vergrößert. Um zu verhindern, dass die Druckplatte 50 herabfällt, wird, wie vorstehend erwähnt, der Spannzylinder 40 aktiviert. Der Spannzylinder 40 zieht die bewegliche Brechbacke 22 gegen die Druckplatte 50, sodass diese stets auf Spannung gehalten bleibt.

Besonders bevorzugt kann es vorgesehen sein, dass für die Öffnung des Brechspalts 24 der oder die Aktuatoren 80 von der Betätigungseinheit 100 zwei oder mehrmals, innerhalb eines Überlastzyklus, beaufschlagt werden. Dann kann die Betätigungseinheit mit einem relativ überschaubaren Bauvolumen konstruiert werden. Beispielsweise kann es vorgesehen sein, dass das Betätigungselement 110 der oben beschriebenen Betätigungseinheit 100 zwei oder mehrere Pumphübe durchführt. Pro Pumphub wird dann der Aktuator 80 und/oder der Spannzylinder 40 nicht über seinen gesamten Stellweg, sondern nur über einen Teil-Stellweg verfahren. Nachdem das Auslenkstück 33 an der Antriebswelle 31 festgemacht ist, lassen sich die Pumphübe in zeitlich kurzer Abfolge nacheinander realisieren, sodass eine schnelle Öffnung des Brechspalts 24 möglich ist.

Es ist auch eine Ausgestaltung der Erfindung denkbar, bei der das Auslenkstück 33 so gestaltet ist, dass sich pro Umdrehung zwei oder mehrere Pumphübe realisieren lassen. Ebenso ist eine Ausgestaltung der Erfindung denkbar, bei der zwei oder mehr Betätigungseinheiten verwendet werden, die alle gleichzeitig oder zeitversetzt auf die Aktuatoren wirken.

Der Zeitpunkt, zu dem die Pumpwirkung der Betätigungseinheit 100 initiiert wird, wird durch die Lage des Auslenkstücks 33 auf der Antriebswelle 31 festgelegt. Das Auslenkstück 33, welches den Rollkörper 130 bedient, ist im Winkelversatz zu dem Exzenter, welcher für die exzentrische Bewegung der beweglichen Brechbacke 22 verantwortlich ist, angeordnet. Über diesen Winkelversatz lässt sich die Öffnungsbewegung der Stelleinheit 60 zur Bewegung der beweglichen Brechbacke synchronisieren. Besonders bevorzugt ist die Einstellung des Auslenkstücks 33 so, dass die Öffnungsbewegung des Brechspalts 24 durch die Stelleinheit 60 kurz vor der Schließbewegung des Brechspalts 24, die durch die Drehung der Antriebseinheit des Brechers ausgeführt wird, beginnt. Dadurch wird unbrechbares Material im Brechtmaul nicht weiter zerdrückt und die Belastung auf die Brechermechanik wird reduziert. Es ist aber auch jede andere Einstellung des Auslenkstücks 33 relativ zum Exzenter denkbar. Es wäre grundsätzlich auch denkbar, dass die Lage des Auslenkstücks 33 relativ zum Exzenter im Betrieb verstellbar ist.

Wenn nun also ausgehend von der Stellung gemäß Figur 7 ein Pumphub durchgeführt wird, so verfährt das Betätigungselement 110 in die in Figur 5 gezeigte Stellung. Sobald das Auslenkstück 33 den Rollkörper 130 wieder freigibt, schiebt die Feder 140 und/oder ein am Fluidanschluss 100.2 anliegender Steuerdruck das Betätigungselement 110 wieder in die in Figur 6 gezeigte Stellung. Dann steht das Betätigungselement 110 für einen anschließenden weiteren Pumphub erneut zur Verfügung.

In Figur 8 bis 12 ist in hydraulischen Schaltbildern ein mögliches Ausführungsbeispiel der Erfindung näher detailliert. Zur besseren Übersichtlichkeit sind, in den verschiedenen, in den Figuren gezeigten Funktionsstellungen, die einzelnen Leitungen markiert. Dabei sind Leitungen, welche druckentlastet sind, lang gestrichelt dargestellt. Leitungen, an denen ein Steuerdruck ansteht, sind dick ausgezogen gezeichnet. Leitungen, an denen ein Speicherdruck ansteht, sind kurz gestrichelt dargestellt. Leitungen, in denen ein Pumpdruck ansteht, sind gepunktet gezeichnet.

Wie Figur 8 zeigt, sind der Spannzylinder 40 und ein Aktuator 80 verwendet. Es können, wie vorstehend erwähnt, auch zwei Aktuatoren 80 verwendet sein, die dann hydraulisch parallel geschaltet sind. Die nachfolgenden Erläuterungen gelten für Ausführungsformen mit einem oder zwei Aktuatoren 80. Das Betätigungselement 100 entspricht der Bauweise gemäß den Figuren 5 bis 7. Zur Vermeidung von Wiederholungen wird auf die obigen Ausführungen Bezug genommen. Der Spannzylinder 40 weist eine Kammer 40.1 auf, die mit Hydrauliköl gefüllt ist. Der Aktuator 80 weist eine erste Kammer 80.1 und eine zweite Kammer 80.2 auf, die ebenfalls mit Hydrauliköl befüllt werden können.

Es ist weiterhin ein Druckspeicher 150 vorgesehen. Der Druckspeicher 150 dient dazu Hydrauliköl unter Druck zu halten. Im vorliegenden Ausführungsbeispiel kann zur Konstruktion des Druckspeichers 150 beispielsweise ein Gehäuse verwendet sein, in dem ein Kolben 152 gegen eine Feder 151 vorgespannt ist. Das Gehäuse dient zur Aufnahme von Hydrauliköl, welches über den Kolben 152 und die Feder 151 vorgespannt wird. Die Federkammer kann atmosphärisch entlastet sein oder einen Gasdruck aufweisen.

Wie Figur 8 zeigt, wird in der Grundstellung von dem Druckspeicher 150 ein Druck aufgebaut, der als Speicherdruck im Hydrauliksystem ansteht. Der Speicherdruck ist in kurz gestrichelter Darstellung gezeigt. Wie die Darstellung weiter zeigt, steht an der Pumpkammer 104 ein Steuerdruck an (durchgezogene fette Darstellung). Die übrigen Leitungen, welche an die erste Pumpkammer und die zweite Pumpkammer 102 und 103 angeschlossen sind, sind über die entsperrbaren Rückschlagventile 188, 189 druckentlastet (lang gestrichelte Darstellung). In Figur 8 ist die Wartestellung gezeigt, die der Position gemäß Figur 5 entspricht.

Wenn nun ein Überlastfall auftritt, so ergibt sich die in Figur 9 gezeigte Situation. Der Überlastfall wird an dem Lastsensor 170 und der zugeordneten Steuerung erkannt. Die Steuerung schaltet daraufhin die elektrisch schaltbaren Ventile 181 und 183. Infolge dieses Schaltvorgangs wird der Steuerdruck von der Pumpkammer 104 abgenommen, sodass hier ein Umpumpdruck ansteht (gepunktete Linie). Gleichzeitig wird zum einen Ventil 182 so geschaltet, dass durch das Ventil ein freier Durchfluss möglich ist, zum anderen werden die sperrbaren Rückschlagventile 191 und 192 entsperrt. Da nun die hydraulische Blockade des Betätigungselements 110 infolge der Aufhebung des Steuerdrucks an der Pumpkammer 104 gelöst ist, kann das Betätigungselement 110 in der Bildebene gemäß Figur 9 von links nach rechts verschoben werden. Diese Verstellbewegung wird durch den Druckspeicher 150 unterstützt oder bewirkt. Der nun über das Schaltventil 182 mit der Pumpkammer 102 verbunden ist. Da nun die Pumpkammer über die Entsperrung von Ventil 191 in Verbindung mit der Pumpkammer 103 steht, kann sich das Betätigungselement 110 in der Bildebene von links nach rechts verschieben. Dabei wird das Hydrauliköl, welches sich in der Pumpkammer 104 befindet, in die Pumpkammer 103 umgepumpt. Das Hydrauliköl, welches am Fluidanschluss 100.2 ansteht, wird in die Pumpkammer 102 hineingepumpt. Auf diese Weise fährt das Betätigungselement 110 in seine ausgefahrene Stellung, die in der Darstellung gemäß Figur 6 bzw. Figur 7 gezeigt ist. Wie oben erwähnt wurde, steht in dieser Stellung der Rollkörper 130 an der Lauffläche der Kurvenscheibe, welche das Auslenkstück 33 aufweist, an.

Wenn das Auslenkstück 33 auf den Rollkörper 130 trifft, so beginnt die Pumpbewegung, die das Betätigungselement 110 aus seiner ausgefahrenen Stellung gemäß Figur 6 bzw. 7 in seine eingefahrene Stellung gemäß Figur 5 zurückdrückt. Dies ist in Figur 10 veranschaulicht. Hierbei entstehen Pumpdrücke.

Zum einen wird ein Pumpdruck in der Pumpkammer 103 erzeugt. Die Pumpkammer 103 ist über den Fluidanschluss 100.3 an die Kammer 40.1 des Spannzylinders 40 angeschlossen. Dementsprechend wird ein Druck in die Kammer 40.1 eingebracht, die auf den Kolben 45 einwirkt und mithin den Spannzylinder 40 aktiviert. Entsprechend wird mit dem Kolben 45 die Kolbenstange 41 bewegt (die Kammer 40.2 muss hierfür entlastet sein). Gleichzeitig steht die erste Pumpkammer 102 über den Fluid Anschluss 100.2 mit der Kammer 80.2 des Aktuators 80 in Verbindung. Dieser Pumpdruck bewirkt eine Verschiebung des Kolbens 82 im Aktuator 80. Mit dieser Verstellung wird das Koppelstück 81 von rechts nach links mitgenommen. Damit der Aktuator 80 nicht blockiert, wird die Kammer 80.1 auf der anderen Seite des Kolbens 82 entlastet und zwar in die Leitung, die vom Druckspeicher 150 wegführt. Das Hydrauliköl wird also in diese Speicher-Leitung entlastet und füllt solange den Druckspeicher 150, bis der Druck den im Ventil 187 eingestellten Druck übersteigt. Besonders bevorzugt sind daher der Speicherdruck bei maximaler Füllmenge und der Druckeinstellenwert von Ventil 187 aufeinander abgestimmt. Gleichzeitig wird durch das zurückkommende Öl über das Rückschlagventil 193 die vordere Kammer 80.2 wieder befüllt, die beim Pumpvorgang an Volumen gewinnt. Dafür muss der Aktuator 80 ein bestimmtes Flächenverhältnis aufweisen oder es wird die Rück-Ölmenge von Spannzylinder 40 dafür verwendet. Falls sich durch diesen Vorgang der Druck in der Leitung über einen vorgegebenen Grenzwert erhöht, so erfolgt über das Begrenzungsventil 187 eine Entlastung in den Tank 160.

Wie vorstehend erwähnt wurde, kann im Anschluss an den ersten Pumphub ein zweiter oder es können mehrere Pumphübe vorgesehen sein. Um hierbei den Druck in dem Spannzylinder 40 und dem Aktuator 80 nach erfolgtem ersten Pumphub abzusichern (siehe Figur 11), sind zwei unidirektional-wirkende Ventile 184, 185 verwendet. Diese sind im Leitungsweg vor den Kammern 40.1 bzw. 80.2 des Spannzylinders 40 bzw. des Aktuators 80 eingebaut. Wie Figur 11 zeigt, wird über diese unidirektional wirkenden Ventile 184, 185 der Leitungsweg gesperrt, sodass nur noch der Pumpdruck (gepunktete Linie) bis zu diesen unidirektional wirkenden Ventilen 184, 185 ansteht. Sollen weitere Pumphübe durchgeführt werden sollen, so bleiben die Ventile 181 und 183 wieder geöffnet. Hierdurch ergibt sich dann wieder die in Figur 9 gezeigte Situation, wobei das Betätigungselement 110 ausgefahren wird. Anschließend erfolgt der weitere Pumpvorgang gemäß Figur 10 und nötigenfalls die Druckabsicherung gemäß Figur 11.

Erhöht sich der Druck über den im Ventil 186 eingestellten Wert, so füllt das abfließende Öl den Druckspeicher 150. Erhöht sich der Druck über den im Ventil 190 eingestellten Wert, so wird das Öl von Kammer 103 nach 104 umgepumpt. Dabei bleibt das Öl im System erhalten und ist auch nach längeren Phasen an der Druckbegrenzung im nächsten Pumphub stets einsatzbereit.

Wenn der Überlastfall beendet ist, also der Brechspalt 24 geöffnet wurde und das nicht brechbare Objekt den Brechraum 23 verlassen hat, dann werden die Ventile 181 und 183 in ihre Ursprungsstellung geschaltet, In diesem Fall wird auch die ausgelöste Betätigungseinheit 100 wieder in ihre vorbereitete Wartestellung, gemäß Figur 8 gefahren. Zu diesem Zweck wird eine externe Pumpe 170 aktiviert. Dies ist in Figur 12 dargestellt. Die externe Pumpe 170 bringt einen Speicherdruck auf die Pumpkammer 104 auf. Die beiden anderen Pumpkammern 102 und 103 sind entlastet. Auf diese Weise wird das Betätigungselement 110 komplett nach links in die Wartestellung zurückbewegt, sodass der Rollkörper 130 einen Abstand zu dem Auslenkstück 33 einnimmt.

## Patentansprüche

1. Brechaggregat (20), insbesondere eines Backenbrechers, mit einer Hochdruckpumpe für die Überlast-Absicherung des Brechaggregats (20), mit einer Betätigungseinheit (100), die in einem Gehäuse (100.1) ein Betätigungselement (110) verstellbar aufnimmt, wobei das Betätigungselement (110) mindestens einen Kolben (110.1, 110.2) aufweist oder das Betätigungselement (110) an mindestens einen Kolben (110.1, 110.2) angekoppelt ist, wobei mindestens ein Aktuator (80) und ein Druckspeicher (150) vorgesehen sind, dass die Betätigungseinheit (100) mit dem Aktuator (80) in fluidleitender Verbindung steht derart, dass in einem Pumphub der Betätigungseinheit (100) ein Übertragungsmittel in eine zweite Kammer (80.2) des Aktuators (80) gepumpt wird und die während des Pumphubs aus einer weiteren ersten Kammer (80.1) des Aktuators (80) verdrängte Übertragungsmittelmenge in einem Druckspeicher (150) zwischengespeichert wird.

2. Brechaggregat (20)nach Anspruch 1,
**dadurch gekennzeichnet,**
**dass** in einem Rückstellhub der Betätigungseinheit (100) der Druckspeicher (150) das Übertragungsmittel der Pumpkammer (102) der Betätigungseinheit (100) zuführt.

3. Brechaggregat (20)nach Anspruch 1 oder 2,
**dadurch gekennzeichnet,**
**dass** der Aktuator (80) ein Differential- oder Gleichgangzylinder ist.

4. Brechaggregat (20)nach einem der Ansprüche 1 bis 3,
**dadurch gekennzeichnet,**
**dass** die erste Kammer (40.2, 80.1) des Aktuators (80, Spannzylinder (40)) mindestens die gleiche Querschnittsfläche wie die zweite Kammer (80.2) des Aktuators (80, Spannzylinder (40)) aufweist.

5. Brechaggregat (20)nach einem der Ansprüche 1 bis 4,
**dadurch gekennzeichnet,**
**dass** die Betätigungseinheit (100) in einer Ruhestellung blockierbar ist, und dass nach Freigabe der Betätigungseinheit (100) diese in einer Position steht von der aus sie zur Durchführung des Pumphubs bereitsteht.

6. Brechaggregat (20)nach Anspruch 5,
**dadurch gekennzeichnet,**
**dass** die Blockade in der Ruhestellung durch das Einspannen von Übertragungsmittel in einer Kammer, insbesondere in einer als Blockierkammer ausgebildeten Pumpkammer (104), der Betätigungseinheit (100) erfolgt.

7. Brechaggregat (20)nach einem der Ansprüche 5 oder 6,
**dadurch gekennzeichnet,**
**dass** ein Auslenkstück (33) vorgesehen ist, das dazu ausgebildet ist die Betätigungseinheit (100) anzutreiben und dass in der Ruhestellung des Betätigungselements (110) ein möglicher Kontakt zwischen dem Auslenkstück (33) und dem Betätigungselement (110) bzw. den an diesem befestigten Teilen unterbleibt.

8. Brechaggregat (20)nach einem der Ansprüche 1 bis 7,
**dadurch gekennzeichnet,**
**dass** die Kolben (110.1, 110.2) während des Pumphubs jeweils in einer Pumpkammer (102, 103) von einer Ausgangsposition in eine Pumpstellung verstellbar sind,
**dass** die Pumpkammern (102, 103), einen Fluidanschluß (100.2, 100.3) aufweisen und dazu ausgebildet sind, bei einer Bewegung des Betätigungselements (110) in eine Pumprichtung zwischen der Ausgangsposition und der Pumpstellung den Pumphub durchzuführen, um das Übertragungsmittel, vorzugsweise Hydrauliköl, aus den Pumpkammern (102, 103) heraus jeweils zumindest einem Aktuator (80) zuzufördern.

9. Brechaggregat (20)nach einem der Ansprüche 1 bis 8,
**dadurch gekennzeichnet,**
**dass** die Pumpkammern (102, 103, 104) so miteinander in Verbindung stehen,
**dass** während des Pumphubs die Blockierkammer (Pumpkammer 104) durch eine Rück-Übertragungsmittel-Menge vom Aktuator (80) versorgt wird und im Rückstellhub die Blockierkammer (Pumpkammer 104) Übertragungsmittel an eine weitere Pumpkammer (103) abgibt.

10. Brechaggregat (20)nach einem der Ansprüche 1 bis 9,
**dadurch gekennzeichnet,**
**dass** das Betätigungselement (110) durch ein an einer Antriebswelle (31) angebrachten Auslenkstück verstellbar ist.

11. Brechaggregat (20)nach einem der Ansprüche 1 bis 10,
**dadurch gekennzeichnet,**
**dass** an das Betätigungselement (110) ein Verbindungsstück (110.3) angeschlossen ist, das einen Rollkörper (130) außerhalb des Gehäuses (100.1) hält.

12. Brechaggregat (20)nach Anspruch 11,
**dadurch gekennzeichnet,**
**dass** das Betätigungselement (110) eine Aufnahme aufweist, dass in der Aufnahme ein Kopf (120) befestigt ist, der den Rollkörper (130) trägt, und dass der Rollkörper (130) an dem Kopf (120) um eine Drehachse gelagert ist, die quer zur Verstelleinrichtung des Betätigungselements (110) verläuft.

13. Brechaggregat (20)nach einem der Ansprüche 1 bis 12,
**dadurch gekennzeichnet,**
**dass** der Druckspeicher (150) ein Gehäuse aufweist, in dem ein Kolben (152) gegen die Vorspannung einer Feder (141) verstellbar ist
und **dass** mittels des Kolbens (152) und der Feder (151) Übertragungsmittel im Gehäuse unter Druck setzbar ist.

14. Brechaggregat (20)nach einem der Ansprüche 1 bis 13,
**dadurch gekennzeichnet,**
**dass** der Aktuator (80) vorzugsweise mit einer Brechspaltverstellung des Brechaggregats (20) zusammenwirkt.

15. Brechaggregat (20)nach einem der Ansprüche 1 bis 14,
**dadurch gekennzeichnet,**
**dass** ein als Spannzylinder (40) ausgebildete Aktuator dazu vorgesehen ist, eine bewegliche Brechbacke (22) des Brechaggregats (20) gegen ein Druckstück, insbesondere eine Druckplatte (50) vorspannt.

16. Brechaggregat (20)nach einem der Ansprüche 1 bis 15,
**dadurch gekennzeichnet,**
**dass** die Kolben (110.1, 110.2) koaxial in Pumprichtung miteinander verbunden sind, insbesondere einteilig miteinander verbunden sind.

17. Brechaggregat (20)nach einem der Ansprüche 6 bis 16,
**dadurch gekennzeichnet,**
**dass** die Blockierkammer (dritte Pumpkammer (104)) so angeordnet ist, dass eine dort eingespannte Menge an Übertragungsmittel eine Bewegung des Betätigungselements (100) verhindert.

18. Brechaggregat (20)nach einem der Ansprüche 1 bis 17,
**dadurch gekennzeichnet,**
**dass** ein Kolben (110.1) des Betätigungselements (110) zwei aktive Seiten aufweist, die einander gegenüberliegend angeordnet sind, und dass jede aktive Seite einer Pumpkammer (103, 104) zugeordnet ist.

19. Brechaggregat (20)nach einem der Ansprüche 1 bis 18,
**dadurch gekennzeichnet,**
**dass** bei der Verstellung der Kolben (110.1, 110.2) während des Pumphubs unterschiedliche Volumina eines Übertragungsmittels aus den Pumpkammern (102, 103) gefördert werden und/oder dass während des Pumphubs unterschiedliche Drücke in den Pumpkammern (102, 103) erzeugt werden.

## Claims

1. A crusher unit (20), in particular of a jaw crusher, with a high-pressure pump for the overload protection of the crusher unit (20), having an actuator unit (100), which adjustably accommodates an actuation element (110) in a housing (100.1), wherein the actuation element (110) has at least one piston (110.1, 110.2) or the actuation element (110) is coupled to at least one piston (110.1, 110.2),
wherein at least one actuator (80) and one pressure accumulator (150) are provided,
wherein the actuator unit (100) is connected in fluid-conveying manner to the actuator (80) such that in a pump stroke of the actuator unit (100) a transfer medium is pumped into a second chamber (80.2) of the actuator (80) and during the quantity of transfer medium displaced from a further first chamber (40.2, 80.1) of the actuator ((80), tensioning cylinder (40)) during the pump stroke is temporarily stored in a pressure accumulator (150).

2. The crusher unit (20) according to claim 1,
**characterized**
**in that**, in a return stroke of the actuator unit (100), the pressure accumulator (150) supplies the transfer medium to the pump chamber (102) of the actuator unit (100).

3. The crusher unit (20) according to claims 1 or 2,
characterized
that the actuator (80) is a differential cylinder or a through-rod equal area cylinder.

4. The crusher unit (20) according to any one of the claims 1 to 3,
**characterized**
**in that** the first chamber (40.2, 80.1) of the actuator ((80), tensioning cylinder (40)) has at least the same cross-sectional area as the second chamber (80.2) of the actuator ((80), tensioning cylinder (40)).

5. The crusher unit (20) according to any one of the claims 1 to 4,
**characterized**
**in that** the actuator unit (100) can be blocked in a rest position and that after the actuator unit (100) has been released, it is in a position from which it is ready to perform the pump stroke.

6. The crusher unit (20) according to claim 5,
**characterized**
**in that** the actuator unit (100) is blocked in the rest position by pressurizing transfer medium in a chamber, in particular in a pump chamber (104) designed as a blocking chamber.

7. The crusher unit (20) according to one of the claims 5 or 6,
**characterized**
**in that** a deflector element (33) is provided, which is designed to drive the actuator unit (100), and in that, in the rest position of the actuation element (110), there is no possible contact between the deflector element (33) and the actuation element (110) or the parts attached to the latter.

8. The crusher unit (20) according to any one of the claims 1 to 7,
**characterized**
**in that** the pistons (110.1, 110.2) can each be moved from an initial position to a pumping position in a pump chamber (102, 103) during the pump stroke,
**in that** the pump chambers (102, 103) have a fluid port (100.2, 100.3) and are designed to perform the pump stroke when the actuation element (110) moves in a pumping direction between the initial position and the pumping position to supply the transfer medium, preferably hydraulic oil, from the pump chambers (102, 103) to at least one of the respective actuators (80).

9. The crusher unit (20) according to any one of the claims 1 to 8,
**characterized**
**in that** the pump chambers (102, 103, 104) are connected to each other such that during the pump stroke the blocking chamber (pump chamber 104) is supplied by a return quantity of transfer medium from the actuator (80) and in the return stroke, the blocking chamber (pump chamber 104) delivers transfer medium to a further pump chamber (103).

10. The crusher unit (20) according to any one of the claims 1 to 9,
**characterized**
**in that** a deflector element fitted to a drive shaft (31) can adjust the actuation element (110).

11. The crusher unit (20) according to any one of the claims 1 to 10,
**characterized**
**in that** a connection piece (110.3) is connected to the actuation element (110) and holds a rolling element (130) outside the housing (100.1).

12. The crusher unit (20) according to claim 11,
**characterized**
**in that** the actuation element (110) has a receptacle, in that a head (120), which bears the rolling element (130), is fastened in the receptacle, and in that the rolling element (130) is mounted on the head (120) about an axis of rotation, which extends transverse to the adjustment device of the actuation element (110).

13. The crusher unit (20) according to any one of the claims 1 to 12,
**characterized**
**in that** the pressure accumulator (150) has a housing, in which a piston (152) can be moved against the preload of a spring (141)
and **in that** the piston (152) and the spring (151) can be used to pressurize the transfer medium in the housing.

14. The crusher unit (20) according to any one of the claims 1 to 13,
**characterized**
**in that** the actuator (80) preferably interacts with a crushing gap adjustment of the crusher unit (20).

15. The crusher unit (20) according to any one of the claims 1 to 14,
**characterized**
**in that** an actuator designed as a tensioning cylinder (40) is provided for pretensioning a movable crushing jaw (22) of the crusher unit (20) in relation to a pressure piece, in particular a pressure plate (50).

16. The crusher unit (20) according to any one of the claims 1 to 15,
**characterized**
**in that** the pistons (110.1, 110.2) are coaxially interconnected in the pumping direction, in particular are integrally interconnected.

17. The crusher unit (20) according to any one of the claims 1 to 16,
**characterized**
**in that** the blocking chamber (third pump chamber (104)) is arranged such that a quantity of transfer medium pressurized therein prevents any motion of the actuation element (110).

18. The crusher unit (20) according to any one of the claims 1 to 17,
**characterized**
**in that** a piston (110.1) of the actuation element (110) has two active sides, which are arranged opposite from one another, and in that each active side is assigned to a pump chamber (103, 104).

19. The crusher unit (20) according to any one of the claims 1 to 18,
**characterized**
**in that**, when the pistons (110.1, 110.2) are adjusted during the pump stroke, different volumes of a transfer medium are delivered from the pump chambers (102, 103) and/or in that different pressures are generated in the pump chambers (102, 103) during the pump stroke.

## Revendications

1. Groupe de concassage (20), en particulier d'un concasseur à mâchoires, avec une pompe à haute pression pour la protection contre les surcharges du groupe de concassage (20), avec une unité d'actionnement (100) qui reçoit de manière réglable un élément d'actionnement (110) dans un boîtier (100.1), l'élément d'actionnement (110) présentant au moins un piston (110.1, 110.2) ou l'élément d'actionnement (110) étant relié à au moins un piston (110.1, 110.2). 2), au moins un actionneur (80) et un accumulateur de pression (150) étant prévus, l'unité d'actionnement (100) étant en liaison fluidique avec l'actionneur (80) de telle sorte que, lors d'une course de pompage de l'unité d'actionnement (100), un moyen de transmission dans une deuxième chambre (80. 2) de l'actionneur (80) et la quantité de moyen de transmission déplacée d'une autre première chambre (80.1) de l'actionneur (80) pendant la course de pompage est stockée temporairement dans un accumulateur de pression (150).

2. Groupe de concassage (20) selon la revendication 1, **caractérisé en ce que** dans une course de rappel de l'unité d'actionnement (100), l'accumulateur de pression (150) alimente le moyen de transmission de la chambre de pompage (102) de l'unité d'actionnement (100).

3. Groupe de concassage (20) selon la revendication 1 ou 2, **caractérisé en ce que** l'actionneur (80) est un vérin différentiel ou un vérin à vitesse constante.

4. Groupe de concassage (20) selon l'une des revendications 1 à 3, **caractérisé en ce que** la première chambre (40.2, 80.1) de l'actionneur (80, vérin tendeur (40)) présente au moins la même surface de section que la deuxième chambre (80.2) de l'actionneur (80, vérin tendeur (40)).

5. Groupe de concassage (20) selon l'une des revendications 1 à 4, **caractérisé en ce que** l'unité d'actionnement (100) peut être bloquée dans une position de repos, et **en ce que**, après libération de l'unité d'actionnement (100), celle-ci se trouve dans une position à partir de laquelle elle est prête à effectuer la course de pompage.

6. Groupe de concassage (20) selon la revendication 5, **caractérisé en ce que** le blocage en position de repos est réalisé par le serrage de moyens de transmission dans une chambre, notamment dans une chambre de pompage (104) configurée en chambre de blocage, de l'unité d'actionnement (100).

7. Groupe de concassage (20) selon l'une des revendications 5 ou 6, **caractérisé en ce qu'**il est prévu une pièce de déviation (33) adaptée pour entraîner l'unité d'actionnement (100) et **en ce que**, dans la position de repos de l'unité d'actionnement (110), il n'y a pas de contact possible entre la pièce de déviation (33) et l'élément d'actionnement (110) ou les pièces fixées sur celui-ci.

8. Groupe de concassage (20) selon l'une des revendications 1 à 7, **caractérisé en ce que**, pendant la course de pompage, les pistons (110.1, 110.2) peuvent être déplacés chacun dans une chambre de pompage (102, 103) d'une position de départ à une position de pompage, **en ce que** les chambres de pompage (102, 103), comportent un raccord de fluide (100.2, 100. 3) et sont conçues pour effectuer la course de pompage lors d'un mouvement de l'élément d'actionnement (110) dans une direction de pompage entre la position de départ et la position de pompage, afin d'acheminer le moyen de transmission, de préférence de l'huile hydraulique, hors des chambres de pompage (102, 103) respectivement vers au moins un actionneur (80).

9. Groupe de concassage (20) selon l'une des revendications 1 à 8, **caractérisé en ce que** les chambres de pompage (102, 103, 104) communiquent entre elles de telle sorte que, pendant la course de pompage, la chambre de blocage (chambre de pompage 104) est alimentée par une quantité de fluide de retransmission provenant de l'actionneur (80) et, pendant la course de rappel, la chambre de blocage (chambre de pompage 104) délivre du fluide de transmission à une autre chambre de pompage (103).

10. Groupe de concassage (20) selon l'une des revendications 1 à 9, **caractérisé en ce que** l'élément d'actionnement (110) est réglable par une pièce de déviation montée sur un arbre d'entraînement (31).

11. Groupe de concassage (20) selon l'une des revendications 1 à 10, **caractérisé en ce qu'**à l'élément d'actionnement (110) est raccordée une pièce de liaison (110.3) qui maintient un corps de roulement (130) à l'extérieur du boîtier (100.1).

12. Groupe de concassage (20) selon la revendication 11, **caractérisé en ce que** l'élément d'actionnement (110) présente un logement, **en ce que** dans le logement est fixée une tête (120) qui porte le corps de roulement (130), et **en ce que** le corps de roulement (130) est monté sur la tête (120) autour d'un axe de rotation qui s'étend transversalement au dispositif de réglage de l'élément d'actionnement (110).

13. Groupe de concassage (20) selon l'une des revendications 1 à 12, **caractérisé en ce que** l'accumulateur de pression (150) comporte un boîtier dans lequel un piston (152) peut être déplacé à l'encontre de la précontrainte d'un ressort (141), et **en ce que** des moyens de transmission peuvent être mis sous pression dans le boîtier au moyen du piston (152) et du ressort (151).

14. Groupe de concassage (20) selon l'une des revendications 1 à 13, **caractérisé en ce que** l'actionneur (80) coopère de préférence avec un réglage de l'intervalle de concassage du groupe de concassage (20).

15. Groupe de concassage (20) selon l'une des revendications 1 à 14, **caractérisé en ce qu'**un actionneur réalisé sous forme de vérin tendeur (40) est prévu pour précontraindre une mâchoire de concassage mobile (22) du groupe de concassage (20) contre une pièce de pression, notamment une plaque de pression (50).

16. Groupe de concassage (20) selon l'une quelconque des revendications 1 à 15, **caractérisé en ce que** les pistons (110.1, 110.2) sont reliés entre eux coaxialement dans la direction de pompage, notamment sont reliés entre eux d'un seul tenant.

17. Groupe de concassage (20) selon l'une quelconque des revendications 6 à 16, **caractérisé en ce que** la chambre de blocage (troisième chambre de pompage (104)) est agencée de telle sorte qu'une quantité de moyen de transmission qui y est confinée empêche tout mouvement de l'élément d'actionnement (100).

18. Groupe de concassage (20) selon l'une quelconque des revendications 1 à 17, **caractérisé en ce qu'**un piston (110.1) de l'élément d'actionnement (110) comporte deux faces actives disposées en regard l'une de l'autre, et **en ce que** chaque face active est associée à une chambre de pompage (103, 104).

19. Groupe de concassage (20) selon l'une des revendications 1 à 18, **caractérisé en ce que** lors du déplacement des pistons (110.1, 110.2) pendant la course de pompage, différents volumes d'un moyen de transmission sont refoulés hors des chambres de pompage (102, 103) et/ou **en ce que** pendant la course de pompage, différentes pressions sont générées dans les chambres de pompage (102, 103).
